# FASCICULE DE BREVET EUROPEEN

(11) **EP 3 506 429 B1**
(45) Date de publication et mention de la délivrance du brevet: **18.11.2020**
(21) Numéro de dépôt: 18215647.1
(22) Date de dépôt: 21.12.2018
(51) Int. Cl.: H01Q 21/00, H01Q 21/06, H01Q 19/06, H01Q 1/28, H01Q 15/08, H01Q 15/10

(54) **FORMATEUR DE FAISCEAUX QUASI-OPTIQUE, ANTENNE ELEMENTAIRE, SYSTEME ANTENNAIRE, PLATEFORME ET PROCEDE DE TELECOMMUNICATIONS ASSOCIES**
QUASIOPTISCHER STRAHLFORMER, ENTSPRECHENDE ELEMENTARANTENNE UND PLATTFORM, ENTSPRECHENDES ANTENNENSYSTEM UND KOMMUNIKATIONSVERFAHREN
QUASI-OPTICAL BEAM FORMER, BASIC ANTENNA, ANTENNA SYSTEM, ASSOCIATED TELECOMMUNICATIONS PLATFORM AND METHOD

(30) Priorité: 26.12.2017 FR 1701368
(43) Date de publication de la demande: 03.07.2019
(73) Titulaire: Thales, 92400 Courbevoie (FR); Université de Rennes 1, 35065 Rennes Cedex (FR); CENTRE NATIONAL DE LA RECHERCHE SCIENTIFIQUE, 75016 Paris (FR)
(72) Inventeur: TCHOFFO TALOM, Friedman, 92622 GENNEVILLIERS CEDEX (FR); BOIN, Bertrand, 92622 GENNEVILLIERS CEDEX (FR); FONDI DE NIORT, Guillaume, 92622 GENNEVILLIERS CEDEX (FR); LEGAY, Hervé, 31037 TOULOUSE (FR); GIRARD, Etienne, 31037 TOULOUSE (FR); ETTORRE, Mauro, 35042 RENNES CEDEX (FR); SAULEAU, Ronan, 35042 RENNES CEDEX (FR)
(74) Mandataire: Lavoix

(56) Documents cités:
- FR-A1- 3 034 262
- FR-A1- 3 038 457
- US-A1- 2014 132 455
- US-A1- 2014 176 377
- US-B1- 6 426 726

## Description

La présente invention concerne un formateur de faisceaux quasi-optique pour antenne élémentaire de télécommunications, notamment satellitaires et de préférence dans la bande Ka. L'invention se rapporte aussi à une antenne élémentaire comportant un tel formateur de faisceaux, à un système antennaire comportant une telle antenne élémentaire, une plateforme, notamment terrestre, aérienne ou spatiale, comportant au moins une antenne élémentaire ou un système antennaire précités, et un procédé de télécommunication entre deux stations utilisant l'antenne élémentaire ou le système antennaire précités.

Dans le domaine des communications satellitaires, l'obtention d'une communication de bonne qualité implique des performances pour les ondes électromagnétiques produites par le système antennaire utilisé dans la communication en termes de gain et de niveau des lobes secondaires (rapport entre l'intensité des lobes secondaires et l'intensité du lobe principal).

Dans le cas particulier de la bande électromagnétique Ka, deux bandes de fréquences distinctes sont impliquées. En effet, en émission, les ondes électromagnétiques de la bande Ka ont une fréquence comprise entre 27,5 GigaHertzs (GHz) et 31 GHz tandis qu'en réception, les ondes électromagnétiques de la bande Ka ont une fréquence comprise entre 17,3 GHz et 21,2 GHz. En outre, les polarisations des ondes en émission et en réception sont généralement de type circulaires opposées ou non.

Ces fréquences et ces polarisations circulaires en réception et en émission imposent des contraintes sur le système antennaire. De plus, dans le contexte de liaison satellitaire, il convient d'orienter l'antenne afin de pointer le satellite permettant d'établir la liaison. En outre, pour réduire la signature visuelle (l'encombrement physique), les solutions de type antenne parabolique ne sont généralement pas privilégiées notamment en contexte terrestre ou aérien.

Parmi les systèmes antennaires permettant de respecter ces différentes contraintes, il est connu d'utiliser une antenne à balayage électronique comprenant deux panneaux antennaires disjoints respectivement pour l'émission d'une onde à une fréquence autour de 30 GHz et pour la réception d'une onde à une fréquence autour de 20 GHz. Toutefois, l'antenne à balayage électronique obtenue présente un encombrement important correspondant aux surfaces rayonnantes de chacun des modes de fonctionnement (émission/réception). En outre, l'efficacité d'une telle antenne est souvent insuffisante car sont utilisées le plus souvent des antennes unitaires de type patch.

De plus, la mise en œuvre d'une polarisation circulaire dans un premier sens dans la partie émissive et d'une polarisation circulaire dans un deuxième sens opposé au premier sens pour la partie de réception s'avère difficile. Notamment, l'emploi d'un polariseur réduit la flexibilité d'utilisation de l'antenne à balayage considérée.

Afin de limiter les pertes de l'antenne à balayage électronique, il est également connu d'utiliser des structures de type cornet pour obtenir une meilleure efficacité.

Néanmoins, dans ce cas également, l'antenne obtenue présente un encombrement important du fait de l'emploi d'un polariseur et surtout de deux panneaux utilisés pour l'émission et la réception.

Pour remédier à ces inconvénients, une structure antennaire pouvant recevoir des ondes à une fréquence distincte des ondes émises tout en étant compacte a été proposée dans la demande FR 3 013 909 A1. Une telle structure antennaire est basée sur la mise en œuvre d'un cornet en guide rayonnant chargé avec du diélectrique et intégrant un polariseur pour la génération de la polarisation circulaire nécessaire.

Cependant, une telle structure requiert la mise en œuvre d'une alimentation complexe d'un cornet, ou d'une pluralité de cornets, notamment, au moyen d'un réseau de distribution en guide. En effet, l'utilisation d'un guide implique un usinage présentant des tolérances, une masse et un coût importants imposant le recours à des dispositifs d'entrainement volumineux.

Des solutions à base de formateurs de faisceaux ont été proposées notamment dans la demande FR 3 038 457 basée sur une structure à excroissance(s) correspondant à une structure parabolique intégrée à l'alimentation. Cependant, une telle structure n'est pas adaptée pour une utilisation en bande électromagnétique Ka, car impropre à générer une polarisation circulaire, et présentant une structure à excroissance(s) dont l'épaisseur est propre à réduire la capacité de dépointage d'un système antennaire monodimensionnel actif à balayage électronique. Un autre formateur de faisceau est divulgué dans le document US 6,426,726 B1.

Il existe donc un besoin pour une alimentation simplifiée, compacte allégée et propre à permettre la génération d'une polarisation circulaire tout en étant compacte et en conservant la capacité de dépointage d'une structure antennaire propre à recevoir des ondes à une fréquence distincte des ondes émises.

A cet effet, l'invention a pour objet un formateur de faisceaux quasi-optique pour antenne élémentaire de télécommunications, notamment satellitaires, le formateur de faisceaux quasi-optique présentant une entrée propre à être connectée à une source d'onde électromagnétique et une sortie propre à alimenter au moins un élément rayonnant,
le formateur de faisceaux quasi-optique comprenant au moins :
- une première couche et une deuxième couche superposées de formation de faisceaux quasi-optique, chaque couche étant associée à un état de polarisation d'onde distinct, chaque couche comprenant :
   - un guide d'onde à plaques parallèles, et
   - une tranche de lentille à gradient d'indice dont la forme correspond à un ellipsoïde de révolution ou à un demi-ellipsoïde de révolution, la tranche étant, prélevée selon un plan méridien de l'ellipsoïde de révolution, ou du demi-ellipsoïde de révolution, et placée parallèlement entre les plaques parallèles du guide d'onde à plaques parallèles, et
- un polariseur placé parallèlement entre les deux couches superposées.

Selon des modes de réalisation particuliers de l'invention, le formateur de faisceaux quasi-optique présente également l'une ou plusieurs des caractéristiques suivantes, prise(s) isolément ou suivant toute(s) combinaison(s) techniquement possible(s) :
- la lentille à gradient d'indice est formée d'un matériau diélectrique ;
- la lentille est une lentille hémisphérique inhomogène à gradient d'indice de type œil de poisson de Maxwell, dont la tranche est formée :
   - d'une pluralité de N matériaux diélectriques, présentant des caractéristiques diélectriques discrètes distinctes, et répartis en continu, successivement, et concentriquement selon le rayon de la tranche, avec 3≤N≤10, ou
   - d'un matériau diélectrique diffractif présentant une pluralité d'orifices dont la densité augmente concentriquement selon le rayon de la tranche ;
   - la lentille à gradient d'indice est formée à partir d'un matériau correspondant à un ensemble de plots métalliques.

L'invention a également pour objet une antenne élémentaire comprenant au moins un élément rayonnant et un formateur de faisceaux quasi-optique tel que précédemment décrit, la sortie du formateur de faisceaux quasi-optique étant propre à alimenter l'entrée dudit au moins un élément rayonnant.

Suivant des modes de réalisation particuliers, l'antenne élémentaire présente également l'une ou plusieurs des caractéristiques suivantes, prise(s) isolément ou suivant toute(s) combinaison(s) techniquement possible(s) :
- ledit au moins un élément rayonnant comprend un cornet comprenant une première partie d'émission-réception alimentée par la première couche du formateur de faisceaux quasi-optique, et une deuxième partie d'émission-réception alimentée par la deuxième couche du formateur de faisceaux quasi-optique,
chacune des première et deuxième parties d'émission-réception étant propre à émettre et recevoir une onde électromagnétique à une première fréquence ou à une deuxième fréquence, le rapport entre la deuxième fréquence et la première fréquence étant supérieur à 1,2, de préférence supérieur à 1,5, la première fréquence et la deuxième fréquence appartenant à la bande Ka du spectre électromagnétique,
le polariseur du formateur de faisceaux quasi-optique étant propre à s'étendre entre la première partie d'émission-réception et la deuxième partie d'émission-réception.
- le polariseur est propre à polariser circulairement dans un premier sens les ondes électromagnétiques que la première partie d'émission-réception est propre à émettre et à polariser circulairement les ondes électromagnétiques que la deuxième partie d'émission-réception est propre à émettre dans un sens opposé au premier sens.

L'invention a également pour objet un système antennaire comportant au moins une antenne élémentaire telle que précédemment décrite.

En outre, l'invention se rapporte aussi à une plateforme, notamment aérienne, comportant au moins une antenne élémentaire telle que précédemment décrite ou un système antennaire telle que précédemment décrit.

La présente invention a également pour objet un procédé de télécommunications, notamment par satellite, entre deux stations, le procédé comprenant l'emploi d'au moins une antenne élémentaire telle que précédemment décrit ou un système antennaire tel que décrit précédemment.

D'autres caractéristiques et avantages de l'invention apparaîtront à la lecture de la description détaillée qui suit, de modes de réalisation de l'invention, donnés à titre d'exemple uniquement et en références aux dessins qui sont :
- figure 1, une vue schématique en perspective d'une antenne élémentaire comprenant un formateur de faisceaux quasi-optique selon un premier mode de réalisation ;
- figure 2, une vue schématique en perspective d'une antenne élémentaire comprenant un formateur de faisceaux quasi-optique selon un deuxième mode de réalisation ;
- figure 3, une vue schématique en perspective d'un système antennaire selon un mode de réalisation de l'invention ;
- figure 4, une vue schématique en perspective d'un exemple d'élément rayonnant d'antenne élémentaire selon la présente invention.

Dans la suite de la description, l'expression « sensiblement » exprimera une relation d'égalité à plus ou moins 10%.

L'antenne élémentaire A selon la présente invention comprend un formateur de faisceaux quasi-optique 10, ou FFQO, dont des exemples de réalisation sont représentés respectivement sur les figures 1 et 2.

De manière générale, un tel formateur de faisceaux quasi-optique 10 comprend au moins une première couche C₁ et une deuxième couche C₂ superposées de formation de faisceaux quasi-optique, chaque couche C₁ ou C₂ étant associée à un état de polarisation d'onde distinct, chaque couche C₁ ou C₂ comprenant :
- un guide d'onde 12 à plaques parallèles, et
- une tranche 14 de lentille à gradient d'indice dont la forme correspond à un ellipsoïde de révolution ou un demi-ellipsoïde de révolution, la tranche étant, prélevée selon un plan méridien de l'ellipsoïde de révolution, ou du demi-ellipsoïde de révolution, et propre à être placée parallèlement entre les plaques parallèles du guide d'onde 12 à plaques parallèles, et
- un polariseur 15 placé parallèlement entre les deux couches superposées.

Plus précisément, de manière connue, pour chaque couche C₁ ou C₂, le guide d'onde 12 à plaques parallèles (PPW de l'anglais « Parallel Plate Waveguide ») est un guide de transmission comprenant deux plaques métalliques empilées, espacées l'une de l'autre selon une épaisseur de couche E_{C} et s'étendant, selon deux directions longitudinale X et transversale Y.

Un tel guide d'onde 12 PPW est propre à concentrer l'énergie fournie par une source d'alimentation 16 propre à produire une ou plusieurs ondes électromagnétiques.

Selon la présente invention, pour une couche C₁ ou C₂ considérée, le guide d'onde 12 PPW comprend une structure plane focalisante correspondant à une tranche 14 de lentille à gradient d'indice (i.e. présentant un indice de réfraction variant en fonction de la position au sein de la lentille) dont l'épaisseur E_{L} s'étend selon la direction Z orthogonale au plan XY et dont la face arrière repose sur une des plaques métalliques du guide d'onde 12.

Par « tranche » (14) on entend une portion d'épaisseur E_{L} prélevée selon un plan de prélèvement méridien dans un ellipsoïde de révolution ou un demi-ellipsoïde de révolution. Autrement, dit le contour selon l'épaisseur E_{L} de la tranche est elliptique, respectivement demi-elliptique.

Plus précisément, la tranche 14 de lentille à gradient d'indice de la première couche C₁ repose sur la plaque métallique 15 commune à la fois au premier guide d'onde 12₁ de la première couche C₁ et au deuxième guide d'onde 12₂ de la première couche C₂, cette plaque métallique commune correspondant au polariseur du formateur de faisceaux quasi-optique 10 selon la présente invention.

La tranche 14 de lentille à gradient d'indice est orientée selon la direction longitudinale X de diffusion de l'énergie fournie par la source 16 vers un élément rayonnant 18 ou une pluralité de M éléments rayonnants 18 identiques accolés les uns aux autres selon la direction transversale Y (avec M≥2), de sorte que le diamètre D de la lentille à gradient d'indice, opposé au pôle P de la tranche 14 de lentille à gradient d'indice, est en contact avec l'entrée d'une pluralité d'éléments rayonnants 18. Autrement dit, l'antenne élémentaire A, selon les modes de réalisation des figures 1 et 2, correspond à une ligne rayonnante d'éléments rayonnants 18 identiques accolés.

Chaque élément rayonnant 18 présente une forme parallélépipédique, et comprend, au niveau du diamètre D de la tranche 14 de lentille à gradient d'indice, une première partie 20 polarisante dans laquelle se prolonge le polariseur 15 du formateur de faisceaux quasi-optique 10 selon l'invention, le polariseur 15 étant propre à délivrer pour chaque couche C₁ ou C₂ une onde plane polarisée circulairement à partir de l'onde électromagnétique sphérique délivrée en sortie de la source 16, et une deuxième partie ou sortie 22 dédiée à l'émission/réception en tant que telle.

A titre d'alternative, un élément rayonnant 18 de forme cylindrique représenté en relation avec la figure 4, détaillée par la suite, est également propre à être utilisé selon la présente invention.

Selon la présente invention, l'épaisseur E_{L} de la tranche 14 de lentille à gradient d'indice, est inférieure ou égale à l'épaisseur E_{C} du guide d'onde 12 à plaques parallèles, ce qui permet de garantir une compacité de chaque couche planaire C₁ ou C₂.

Une telle tranche 14 de lentille à gradient d'indice, permet de focaliser l'onde radiofréquence sphérique émise par la source 16 en la transformant en onde plane dans le guide d'onde 12 PPW. La loi de l'indice dans la tranche de lentille à gradient d'indice étant par définition discrète (et non pas continue), la lentille à gradient d'indice délivre une tâche focale permettant une gamme de dépointage importante.

Le formateur de faisceaux quasi-optique 10 comprenant au sein d'une couche C₁ ou C₂ une telle combinaison est donc propre à concentrer l'énergie et focaliser l'onde produite au sein d'un guide 12 parallèle large bande compatible de la pluralité d'élément rayonnants 18 tout en évitant les difficultés d'usinage des solutions de l'art antérieur.

Par ailleurs, la mise en œuvre de la tranche 14 de lentille à gradient d'indice permet une réduction de masse significative de l'ordre de deux à trois fois inférieure aux solutions de l'art antérieur.

Ainsi, l'alimentation d'élément(s) rayonnant(s) 18 selon la présente invention présente une simplification de réalisation propre à réduire l'impact des tolérances d'usinage sur les performances inhérent aux solutions de l'art antérieur.

Différents types de lentilles à gradient d'indice sont propres à être utilisées pour en extraire la tranche 14 selon la présente invention.

Selon un mode de réalisation, non représenté, la tranche 14 présente un contour selon l'épaisseur de forme elliptique, demi-elliptique, ou encore hémisphérique tel que représenté sur les exemples des figures 1 et 2. Les formes demi-elliptique, ou encore hémisphérique permettent de limiter les dimensions du formateur de faisceaux quasi-optique 10

De plus, le matériau utilisé pour former la lentille à gradient d'indice est par exemple diélectrique ou métallique.

En relation avec les figures 1 et 2 deux variantes de lentilles à base de matériau diélectrique sont représentées. Plus précisément, sur ces deux figures, la tranche 14 de lentille est hémisphérique inhomogène à gradient d'indice de type œil de poisson de Maxwell (HMFE de l'anglais « half Maxwell's fish-eye »). La tranche 14 de lentille HMFE est, prélevée selon un plan méridien de l'hémisphère de la lentille (i.e. plan d'hémisphère comprenant le pole P), et propre à être placée dans chaque guide d'onde 12₁ et 12₂ à plaques parallèles.

Selon le premier mode de réalisation illustré par la figure 1, la tranche 14 de lentille HMFE est formée d'une pluralité de N matériaux 14₁ à 14_{N}, présentant des caractéristiques diélectriques discrètes distinctes, et répartis en continu, successivement, et concentriquement selon le rayon R de la tranche, avec 3≤N≤10.

Sur la figure 1, une configuration à N=6 strates concentriques de matériaux distincts est mise en œuvre, les constantes diélectriques ε₁ à ε_{N} associées respectivement à chaque strate étant conformes à une distribution diélectrique prédéterminée, leur valeur étant par exemple, comprise entre deux et quatre, et décroissante de 1 à N pour les strates concentriques correspondantes partant du centre O au pôle P de la tranche de lentille HMFE.

Un nombre maximal de strates de matériaux diélectriques par exemple N=10 permet d'améliorer la continuité de la distribution des constantes diélectriques discrètes associées à chaque strate de matériau diélectrique par rapport à la configuration à N=6 strates distinctes de matériaux diélectriques.

Selon la figure 1, M=13 éléments rayonnants 18 sont représentés. Avantageusement, la structure de couche de formateur 10 de faisceaux quasi-optique selon l'invention est aisément scalable, i.e. propre à s'adapter au nombre M d'éléments rayonnants 18 considérés en modifiant uniquement le diamètre D de la lentille HMFE à concevoir pour en extraire la ou les tranches utilisées selon la présente invention.

Ainsi, lorsqu'une augmentation du gain de l'antenne élémentaire A est requis, une augmentation du nombre d'éléments rayonnants 18 est nécessaire et pour se faire le dimensionnement de l'alimentation correspondant formateur 10 de faisceaux quasi-optique selon l'invention est opérée de sorte à en augmenter proportionnellement le diamètre D de lentille HMFE et, selon la direction Y, la largeur de guide d'onde 12 contenant la tranche de lentille HMFE utilisée.

Par exemple, pour un diamètre D=60 mm associé à M=13 éléments rayonnants 18 un gain supérieur à 13,5 dB est par exemple obtenu en émission pour l'antenne élémentaire A, tandis que des gains de 15,5 dB et de 17 dB sont respectivement obtenus pour des diamètres D=100 mm associé à M=21 éléments rayonnants 18 et D=200 mm associé à M=43 éléments rayonnants 18.

A titre d'alternative, selon le deuxième mode de réalisation illustré par la figure 2, la tranche 14_{C1}, 14_{C2} de lentille HMFE de chaque couche C₁ et C₂ est formée d'un matériau diélectrique diffractif présentant une pluralité d'orifices H dont la densité augmente concentriquement selon le rayon R de la tranche.

Autrement dit, selon ce deuxième mode de réalisation de la figure 2, le gradient d'indice en termes de constante diélectrique de la tranche 14 de lentille HMFE est obtenu en considérant des strates réparties en continu, successivement et concentriquement de même matériau mais présentant une densité de matériaux distinctes par strate, la densité en matériau étant croissante de la strate de matériau comprenant le pôle P vers la strate de matériau comprenant le centre O de la lentille HMFE.

Selon une autre alternative, non représentée, la tranche 14 de lentille HMFE est dépourvue de matériau diélectrique et formée d'un matériau métallique correspondant à un ensemble de plots métalliques par exemple disposés dans l'air en lieu et place des orifices H de la figure 2 de sorte à obtenir également un gradient d'indice selon le rayon R de la tranche 14.

Le formateur 10 de faisceaux quasi-optique est particulièrement adapté à une utilisation en bande électromagnétique Ka, car il comprend les deux couches C₁ et C₂ superposées (autrement dit deux guides d'ondes 12₁ et 12₂ superposés et présentant une plaque metallique commune 15) de formation de faisceaux quasi-optique, chaque couche étant propre à fonctionner selon au moins deux fréquences f₁ et f₂ de fonctionnement distinctes (i.e. chaque couche C₁ et C₂ étant au moins bi-bande).

De plus, chaque couche C₁ et C₂ est associée à un état de polarisation de fonctionnement distinct de sorte que le formateur 10 de faisceaux quasi-optique est adapté pour fournir en sortie une onde polarisée circulairement lorsque les deux couches C₁ et C₂ sont activées simultanément, un état de polarisation circulaire distinct étant produit pour chaque couche C₁ et C₂. Pour ce faire, le formateur 10 de faisceaux quasi-optique comprend le polariseur 15 (non représenté sur les figures 1 et 2) placé parallèlement entre ces deux couches C₁ et C₂ et propre également à s'étendre, selon la direction X dans une partie 20 polarisante de chaque élément rayonnant 18.

En d'autres termes, selon cet aspect le formateur 10 de faisceaux quasi-optique est bi-bande et propre à mettre en œuvre une polarisation linéaire distincte pour chaque couche C₁ ou C₂ si une seule couche est activée à la fois sélectivement par la source 16 (i.e. excitée) ou une polarisation circulaire lorsque les deux couches C₁ et C₂ sont activées simultanément et polarisées circulairement distinctement au moyen du polariseur 15, ce qui le rend propre à une utilisation en bande électromagnétique Ka, où les fréquences dédiées à l'émission et à la réception sont distinctes, notamment pour une application satellitaire SATCOM.

Autrement dit, lorsque les deux couches C₁ et C₂ sont associées (i.e. jointes en superposition) via le polariseur 15 et activées simultanément, chaque couche C₁ ou C₂ fournit un état de polarisation circulaire qui lui est propre, par exemple circulaire gauche pour C₁ et circulaire droite pour C₂.

Plus précisément, chaque couche C₁ et C₂ est propre à recevoir deux ondes radiofréquences distinctes fournies par l'une ou l'autre des deux parties 16₁ et 16₂ de source 16. Les deux parties 16₁ et 16₂ de source, fonctionnant identiquement, sont chacune propre à fournir des ondes électromagnétiques selon au moins deux fréquences distinctes, et sont pour ce faire dotées chacune d'un duplexeur propre à sélectionner au moins la génération d'une onde électromagnétique à une première fréquence f₁, dédiée, par exemple, à l'émission des ondes électromagnétiques de la bande Ka, f₁ étant alors comprise entre 27,5 GHz et 31 GHz, ou la génération d'une onde électromagnétique à une deuxième fréquence f₂, dédiée, par exemple, à la réception des ondes électromagnétiques de la bande Ka, f₂ étant alors comprise entre 17,3 GHz et 21,2 GHz.

Selon un exemple de mise en œuvre pour la bande Ka, l'épaisseur de couches C₁ et C₂ est telle que E_{C1}=E_{C2}=2,2 mm et l'épaisseur du polariseur 15 est de l'ordre de 0,1mm, ce qui aboutit à une hauteur globale du formateur 10 de faisceaux quasi-optique selon la présente invention de 4,5 mm, rendant l'alimentation d'éléments rayonnants compacte et adaptée pour un assemblage en superposition de V lignes rayonnantes (i.e. niveaux) d'un système antennaire 100 tel que représenté et décrit ci-après en relation avec la figure 3. Le polariseur 15 est agencé de manière à polariser les ondes électromagnétiques que la première partie 16₁ de source 16 et la deuxième partie 16₂ de source 16 sont propres à fournir de sorte à alimenter le ou les éléments rayonnants 18.

Le polariseur 15 comporte lui-même deux parties non représentées agencées de manière à polariser circulairement dans un premier sens les ondes électromagnétiques que la première partie 16₁ de source 16 est propre à émettre, et à polariser circulairement les ondes que la deuxième partie 16₂ de source 16 est propre à émettre dans un sens opposé au premier sens.

En particulier, un tel polariseur 15 est par exemple un polariseur 15 basé sur un septum.

Ainsi, le formateur 10 de faisceaux quasi-optique selon la présente invention est propre à alimenter de manière compacte un ou plusieurs élément(s) rayonnant(s) 18 propre(s) à émettre et/ou recevoir des ondes dans deux états de polarisation différents, en l'occurrence pour l'exemple de la figure 1 ou de la figure 2, des polarisations circulaires gauche et droite.

Un système antennaire 100 selon un mode de réalisation est représenté sur la figure 3.

Le système antennaire 100 est un assemblage d'antennes élémentaires A (ou lignes rayonnantes) assemblées de manière à obtenir V lignes regroupant chacune M éléments rayonnants 18 identiques accolés.

Il est aisé de dissocier la partie dédiée au rayonnement dans le système antennaire 100 des autres éléments du système antennaire 100 et notamment, la partie dédiée à la commutation, au filtrage et au circuit de répartition. Cette dissociation permet de minimiser les pertes globales du système antennaire 100.

Le système antennaire 100 est plus compact et allégé au regard des systèmes antennaires de l'art antérieur. Cet effet est amplifié par la légèreté de l'alimentation de chaque antenne élémentaire A, une telle alimentation correspondant, telle que décrite précédemment, au formateur de faisceaux quasi-optique 10 selon l'invention. Par exemple, pour V=54 et M=21 le système antennaire 100 présente par exemple une profondeur sensiblement égale à 250mm correspondant à l'empilement des 54 antennes élémentaires A, chaque antenne élémentaire A présentant une longueur sensiblement égale à 150 mm correspondant au diamètre D de la tranche 14 de lentille HMFE du formateur de faisceaux quasi-optique 10 selon l'invention alimentant M=21 éléments rayonnants 18, et une largeur sensiblement égale à 112 mm correspondant à la largeur du guide 12 d'onde à plaques métalliques.

Dans ce mode de réalisation, chacune des première et deuxième parties de sources 16₁, 16₂ des différentes antennes élémentaires A₁ à A_{V} sont propres à être reliées à un duplexeur non représenté afin de garantir une bonne isolation entre les couches C₁ et C₂ du formateur 10 de faisceaux quasi-optique selon la présente invention. Un duplexeur est un dispositif permettant l'emploi d'une même antenne pour l'émission et la réception d'un signal. Des commutateurs insérés entre le duplexeur et les première et deuxième parties de sources 16₁, 16₂ peuvent permettre une sélection aisée de la partie de source 16₁, 16₂ et du fonctionnement désiré pour le système antennaire 100.

De plus, chaque antenne élémentaire A est associée à un circuit de contrôle de phase. Ainsi, il est possible d'orienter le faisceau du système antennaire 100 dans des directions quelconques dans un hémisphère, en fonction des circuits de contrôle de phase associés à chacune des antennes élémentaires A, par exemple il est possible de réaliser un dépointage selon l'axe Z dans le plan XZ.

Dans le vocabulaire du spécialiste du domaine des antennes, cela s'appelle réaliser un balayage électronique à une dimension ou balayage unidirectionnel. Dans cette configuration, pour obtenir un balayage multi directionnel, un ou plusieurs systèmes motorisés complémentaires selon un axe, par exemple au moyen d'un plateau tournant est associé au système antennaire 100.

Un tel système antennaire 100 est avantageusement utilisable dans une plateforme, notamment terrestre, aérienne ou satellitaire. Dans le cadre de cette utilisation, la compacité et la légèreté du système antennaire 100 permet de réduire les contraintes au niveau des implantations d'équipements sur la plateforme.

Selon un aspect particulier, l'élément rayonnant 18 alimenté par le formateur de faisceaux quasi-optique selon l'invention, est cylindrique et conforme à l'objet de la demande FR 3 013 909 A1 tel qu'illustré par la figure 4.

Plus précisément, tel qu'illustré par la figure 4, l'élément rayonnant 18 comporte un cornet 24, une partie polarisante 20 comprenant une extrémité 25, des éléments diélectriques 26 et deux accès 28, 30 pour les ondes émises ou reçues par l'élément rayonnant 18.

Le cornet 24 comporte une première partie d'émission-réception 22₁ propre à émettre et recevoir une onde selon un état de polarisation et une deuxième partie selon un autre état de polarisation 22₂, distinct de la première partie d'émission-réception 22₁.

Comme indiqué précédemment, chaque partie 22₁ et 22₂ est respectivement associée via les accès 28 et 30 respectivement, à la première couche C₁ d'alimentation et à la deuxième couche C₂ d'alimentation du formateur 10 de faisceaux quasi-optique selon la présente invention.

Les parties 22₁ et 22₂ selon une variante de réalisation sont propres à être associées en un seul bloc.

Chacune des première et deuxième parties d'émission-réception 22₁, 22₂ est propre à émettre et recevoir une onde électromagnétique à une première fréquence f₁ ou à une deuxième fréquence f₂, le rapport entre la deuxième fréquence f₂ et la première fréquence f₁ est supérieur à 1,2, et de préférence supérieur à 1,5.

Selon une caractéristique particulière, le cornet 24 a une forme cylindrique conférant à l'émission de l'antenne élémentaire A un caractère large bande. La bande couverte par un cornet s'étend typiquement à 40% de part et d'autre de la fréquence de fonctionnement.

Ainsi, dans cette variante, la première partie d'émission-réception 22₁ et la deuxième partie d'émission-réception 22₂ ont chacune la forme d'un demi-disque, l'association des deux parties d'émission-réception formant le cornet 24.

De façon classique, un cornet dimensionné pour fonctionner sur une large bande de fréquence présente des dimensions extérieures qui sont contraintes par la longueur d'onde de fonctionnement correspondant à la plus faible des fréquences à émettre ou recevoir. De plus, l'intérieur de celui-ci est vide.

Dans l'exemple présenté, identiquement aux éléments diélectriques 26, l'intérieur du cornet 24 est rempli d'un matériau diélectrique afin de réduire les dimensions physiques du cornet 24. En effet, la longueur d'onde dans un matériau diélectrique est plus petite que dans la longueur d'onde correspondante dans l'air. Ainsi, pour une structure de cornet donné, un élargissement vers la bande de fréquence de fonctionnement est réalisé. Ce matériau diélectrique est un substrat présentant une permittivité comprise entre deux et cinq en fonction des contraintes de réalisation.

Tel qu'indiqué précédemment, selon un aspect particulier de l'invention le polariseur 15 s'étend à la fois dans la partie polarisante 20 de l'élément rayonnant 18 et dans le formateur 10 de faisceaux quasi-optique.

Dans la partie polarisante 20 de l'élément rayonnant 18, le polariseur 15 est agencé de manière à polariser les ondes que la première partie d'émission-réception 22₁ et la deuxième partie d'émission-réception 22₂ sont propres à émettre.

Le polariseur 15 comporte deux parties agencées, non représentées, de manière à polariser circulairement dans un premier sens les ondes que la première partie d'émission-réception 22₁ est propre à émettre et à polariser circulairement les ondes que la deuxième partie d'émission-réception 22₂ est propre à émettre dans un sens opposé au premier sens.

Pour la suite de la description, le premier sens est la polarisation droite.

Ainsi, un tel élément rayonnant 18 conforme à l'objet de la demande FR 3 013 909 A1 est par exemple propre à émettre et/ou recevoir des ondes présentant une polarisation circulaire droite à la première fréquence f₁. Un tel élément rayonnant 18 est également propre à émettre et/ou recevoir des ondes présentant une polarisation circulaire gauche à la deuxième fréquence f₂.

Selon une variante, le polariseur 15 fait également partie du cornet 24 (i.e. se prolonge également dans le cornet 24).

Selon une variante de réalisation, les éléments constitutifs de l'antenne élémentaire A, à savoir le formateur de faisceaux quasi-optique 10 et le ou la pluralité d'éléments rayonnants 18 sont usinés ensemble de sorte à former une seule pièce dans laquelle le polariseur 15 s'étend sur toute la dimension selon la direction longitudinale X de diffusion de l'énergie fournie par la ou les source(s) 16 vers l'élément rayonnant 18 ou la pluralité de M éléments rayonnants 18 identiques accolés les uns aux autres selon la direction transversale Y (avec M≥2). Dans l'élément rayonnant 18, les éléments diélectriques 26 sont insérés afin de réduire la dimension électrique par rapport à la longueur d'onde et ainsi d'obtenir une antenne élémentaire A avec des dimensions permettant de rapprocher les éléments rayonnants 18 suffisamment lors de la mise en réseau afin de faciliter le balayage angulaire sur une plage suffisamment grande tout en gardant des performances de rayonnement compatibles de l'application de type liaison satellitaire envisagée. Les éléments diélectriques 26 sont préférentiellement uniquement localisés au niveau des accès 28, 30 ainsi que dans le polariseur 15. En variante, les éléments diélectriques 26 sont prolongés dans les parties 22₁ et 22₂.

Chaque accès 28, 30 est en regard d'une partie d'émission-réception du cornet 24. Par exemple, un accès 28 pour une onde polarisée circulaire gauche est donc prévu en regard de la première partie d'émission-réception 22₁ du cornet 24 tandis qu'un accès 30 pour une onde polarisée circulaire droite est prévu en regard de la deuxième partie d'émission-réception 22₂.

En fonctionnement, la première partie d'émission-réception 22₁ reçoit des ondes électromagnétiques selon un état de polarisation dès que le cornet 24 est excité électriquement. Cette onde est polarisée circulaire gauche par le polariseur 15. Cette onde passe ensuite par l'accès 28 prévu pour une onde polarisée circulaire gauche.

Une onde polarisée circulaire droite passe par l'accès 30 prévu pour une onde polarisée circulaire droite. Cette onde passe ensuite à travers le polariseur 15 avant d'être émise par la deuxième partie d'émission-réception 22₂. Ce fonctionnement émission-réception peut être inversé entre les accès 28 et 30.

Il apparaît ainsi qu'un seul élément rayonnant 18 permet d'assurer à la fois les fonctions émission et réception, pour deux fréquences f₁ et f₂ dont le rapport est supérieur à 1,2. C'est un cornet 24 bi-bande compact à polarisation circulaire qui rend chaque élément rayonnant 18 bi-bande.

En outre, chaque élément rayonnant 18 est propre à émettre et/ou recevoir des ondes dans deux états de polarisation différents, par exemple, des polarisations circulaires gauche et droite. Dans le cas où une onde à polarisation linéaire est souhaitée, soit les deux accès 28, 30 sont utilisés simultanément en leur appliquant, via les couches C₁ et C₂ du formateur 10 de faisceaux quasi optique et les parties de sources 16₁ et 16₂, un certain déphasage en fonction de l'orientation de la polarisation souhaitée, ou un seul accès 28 ou 30 est utilisé et une seule des deux couches C₁ ou C₂ est excitée sélectivement par la source 16.

Le cornet 24 présente alternativement une forme parallélépipédique comme illustré sur les figures 1 et 2 décrites précédemment.

Ainsi, l'alimentation spécifique basée sur l'utilisation du formateur 10 de faisceaux quasi-optique selon la présente invention permet en association avec un ou plusieurs éléments rayonnants 18 tels que ceux de la demande FR 3 013 909 A1 ou des éléments rayonnants 18 parallélépipédiques d'obtenir un système antennaire très efficace car principalement focalisant, avec des contraintes d'usinage et des coûts de réalisation associés abaissés par rapport aux alimentations selon l'art antérieur, tout en garantissant un diagramme de rayonnement conforme aux normes, une utilisation pour des antennes aussi bien passives qu'actives et une scalabilité de réalisation propre à s'adapter à une variation du nombre d'éléments rayonnants à mettre en œuvre de sorte à optimiser le gain antennaire résultant.

## Revendications

1. Formateur (10) de faisceaux quasi-optique pour antenne élémentaire (A) de télécommunications, notamment satellitaires, le formateur (10) de faisceaux quasi-optique présentant une entrée propre à être connectée à une source (16) d'onde électromagnétique et une sortie propre à alimenter au moins un élément rayonnant (18), le formateur (10) de faisceaux quasi-optique comprenant au moins :
- une première couche (C₁) et une deuxième couche (C₂) superposées de formation de faisceaux quasi-optique, chaque couche étant associée à un état de polarisation d'onde distinct, chaque couche comprenant :
- un guide d'onde (12) à plaques parallèles, et
- une tranche (14) de lentille à gradient d'indice dont la forme correspond à un ellipsoïde de révolution ou à un demi-ellipsoïde de révolution, la tranche étant, prélevée selon un plan méridien de l'ellipsoïde de révolution, ou du demi-ellipsoïde de révolution, et placée parallèlement entre les plaques parallèles du guide d'onde (12) à plaques parallèles, et
- un polariseur placé parallèlement entre les deux couches superposées.

2. Formateur (10) de faisceaux quasi-optique selon la revendication 1, dans lequel la lentille à gradient d'indice est formée d'un matériau diélectrique.

3. Formateur (10) de faisceaux quasi-optique selon la revendication 2, dans lequel la lentille est une lentille hémisphérique inhomogène à gradient d'indice de type œil de poisson de Maxwell, dont la tranche (14) est formée :
- d'une pluralité de N matériaux diélectriques, présentant des caractéristiques diélectriques discrètes distinctes, et répartis en continu, successivement, et concentriquement selon le rayon (R) de la tranche, avec 3≤N≤10, ou
- d'un matériau diélectrique diffractif présentant une pluralité d'orifices (H) dont la densité augmente concentriquement selon le rayon (R) de la tranche (14).

4. Formateur (10) de faisceaux quasi-optique selon la revendication 1, dans lequel la lentille à gradient d'indice est formée à partir d'un matériau correspondant à une pluralité de plots métalliques.

5. Antenne élémentaire (A) comprenant au moins un élément rayonnant (18) et un formateur (10) de faisceaux quasi-optique selon l'une quelconque des revendications 1 à 4, la sortie du formateur (10) de faisceaux quasi-optique étant propre à alimenter l'entrée dudit au moins un élément rayonnant (18).

6. Antenne élémentaire (A) selon la revendication 5, dans lequel ledit au moins un élément rayonnant (18) comprend un cornet (24) comprenant une première partie d'émission-réception (22₁) alimentée par la première couche (C₁) du formateur (10) de faisceaux quasi-optique, et une deuxième partie d'émission-réception (22₂) alimentée par la deuxième couche (C₂) du formateur (10) de faisceaux quasi-optique,
chacune des première et deuxième parties d'émission-réception (22₁, 22₂) étant propre à émettre et recevoir une onde électromagnétique à une première fréquence (f₁) ou à une deuxième fréquence (f₂), le rapport entre la deuxième fréquence et la première fréquence étant supérieur à 1,2, de préférence supérieur à 1,5, la première fréquence (f₁) et la deuxième fréquence (f₂) appartenant à la bande Ka du spectre électromagnétique,
le polariseur du formateur (10) de faisceaux quasi-optique étant propre à s'étendre entre la première partie d'émission-réception (22₁) et la deuxième partie d'émission-réception (22₂).

7. Antenne élémentaire (A) selon la revendication 6, dans lequel le polariseur est propre à polariser circulairement dans un premier sens les ondes électromagnétiques que la première partie d'émission-réception (22₁) est propre à émettre et à polariser circulairement les ondes électromagnétiques que la deuxième partie d'émission-réception (22₂) est propre à émettre dans un sens opposé au premier sens.

8. Système antennaire (100) comportant au moins une antenne élémentaire (A) selon l'une quelconque des revendications 5 à 7.

9. Plateforme comportant au moins une antenne élémentaire (A) selon l'une quelconque des revendications 5 à 7 ou un système antennaire (100) selon la revendication 8.

10. Procédé de télécommunications, notamment par satellite, entre deux stations de télécommunications, le procédé comprenant l'emploi d'au moins une antenne élémentaire (A) selon l'une quelconque des revendications 5 à 7 ou un système antennaire (100) selon la revendication 8.

## Patentansprüche

1. Formungsvorrichtung (10) eines quasi-optischen Strahlenbündels für eine Telekommunikation-Elementarantenne (A), insbesondere Satelliten-Elementarantenne, wobei die Formungsvorrichtung (10) eines quasi-optischen Strahlenbündels einen Eingang, der geeignet ist, an eine Quelle (16) elektromagnetischer Wellen angeschlossen zu werden, und einen Ausgang aufweist, der geeignet ist, mindestens ein Strahlungselement (18) zu versorgen, wobei die Formungsvorrichtung (10) eines quasi-optischen Strahlenbündels mindestens umfasst:
- eine erste Schicht (C₁) und eine zweite Schicht (C₂) zur Bildung eines quasi-optischen Strahlenbündels, die übereinanderliegen, wobei jede Schicht einem bestimmten Wellenpolarisationszustand zugeordnet ist,
wobei jede Schicht umfasst:
- einen Wellenleiter (12) mit parallelen Platten und
- eine Gradientenindex-Linsenscheibe (14), deren Form einem Rotationsellipsoid oder einem Halb-Rotationsellipsoid entspricht, wobei die Scheibe entsprechend einem Meridian des Rotationsellipsoids oder Halb-Rotationsellipsoids entnommen ist und parallel zwischen den parallelen Platten des Wellenleiters (12) mit parallelen Platten angeordnet ist, und
- einen Polarisator, der parallel zwischen den zwei übereinanderliegenden Schichten angeordnet ist.

2. Formungsvorrichtung (10) eines quasi-optischen Strahlenbündels nach Anspruch 1, bei dem die Gradientenindex-Linse aus einem dielektrischen Material gebildet ist.

3. Formungsvorrichtung (10) eines quasi-optischen Strahlenbündels nach Anspruch 2, bei der die Linse eine halbkugelförmige inhomogene Gradientenindex-Linse des Maxwell-Fischaugentyps, deren Scheibe (14) gebildet ist aus:
- einer Mehrzahl von N dielektrischen Materialien, die diskrete unterschiedliche dielektrische Eigenschaften aufweisen und kontinuierlich, aufeinanderfolgend und konzentrisch gemäß dem Radius (R) der Scheibe verteilt sind, mit 3≤N≤10 oder
- einem dielektrischen diffraktiven Material, das eine Mehrzahl von Öffnungen (H) aufweist, deren Dichte konzentrisch gemäß dem Radius (R) der Scheibe (14) zunimmt.

4. Formungsvorrichtung (10) eines quasi-optischen Strahlenbündels nach Anspruch 1, bei der die Gradientenindex-Linse aus einem Material entsprechend einer Mehrzahl von metallischen Stützelementen gebildet ist.

5. Elementarantenne (A), die mindestens eine Strahlungselement (18) und eine Formungsvorrichtung (10) eines quasi-optischen Strahlenbündels nach einem beliebigen der Ansprüche 1 bis 4 umfasst, wobei der Ausgang der Formungsvorrichtung (10) eines quasi-optischen Strahlenbündels geeignet ist, den Eingang des mindestens einen Strahlungselementes (18) zu versorgen.

6. Elementarantenne (A) nach Anspruch 5, bei der das mindestens eine Strahlungselement (18) eine Hornantenne (24), die ein erstes Sende-Empfangsteil (22₁), das von der ersten Schicht (C₁) der Formungsvorrichtung (10) eines quasi-optischen Strahlenbündels versorgt wird, und eine zweites Sende-Empfangsteil (22₂), das von der zweiten Schicht (C₂) der Formungsvorrichtung (10) eines quasi-optischen Strahlenbündels versorgt wird, umfasst, wobei jedes des ersten und zweiten Sende-Empfangsteils (22₁, 22₂) geeignet ist, eine elektromagnetische Welle bei einer ersten Frequenz (f₁) oder einer zweiten Frequenz (f₂) zu senden und empfangen, wobei das Verhältnis zwischen der zweiten Frequenz und der ersten Frequenz größer als 1,2, vorzugsweise größer als 1,5 ist, wobei die erste Frequenz (f₁) und die zweite Frequenz (f₂) zum Ka Band des elektromagnetischen Spektrums gehören, wobei der Polarisator der Formungsvorrichtung (10) eines quasi-optischen Strahlenbündels geeignet ist, sich zwischen dem ersten Sende-Empfangsteil (22₁) und dem zweiten Sende-Empfangsteil (22₂) zu erstrecken.

7. Elementarantenne (A) nach Anspruch 6, bei der der Polarisator geeignet ist, die elektromagnetischen Wellen, die von dem dafür geeigneten ersten Sende-Empfangsteil (22₁) gesendet werden, zirkular in eine erste Richtung zu polarisieren, und die elektromagnetischen Wellen, die von dem dafür geeigneten zweiten Sende-Empfangsteil (22₂) gesendet werden, zirkular in eine Richtung entgegengesetzt zur ersten Richtung zu polarisieren.

8. Antennensystem (100), das mindestens eine Elementarantenne (A) nach einem beliebigen der Ansprüche 5 bis 7 aufweist.

9. Plattform, die mindestens eine Elementarantenne (A) nach einem beliebigen der Ansprüche 5 bis 7 oder ein Antennensystem (100) nach Anspruch 8 aufweist.

10. Telekommunikationsverfahren, insbesondere über Satellit, zwischen zwei Telekommunikationsstationen, wobei das Verfahren die Verwendung von mindestens einer Elementarantenne (A) nach einem beliebigen der Ansprüche 5 bis 7 oder einer Antennensystem (100) nach Anspruch 8 umfasst.

## Claims

1. A quasi-optical beamformer (10) for an elementary telecommunications antenna (A), in particular satellite-based, the quasi-optical beamformer (10) having an inlet capable of being connected to an electromagnetic wave source (16) and an outlet capable of supplying at least one radiating element (18),
the quasi-optical beamformer (10) comprising at least:
- a first layer (C₁) and a second layer (C₂) that are superimposed for forming quasi-optical beams, each layer being associated with a separate wave polarization state, each layer comprising:
- a waveguide (12) with parallel plates, and
- a graded-index lens edge (14), the shape of which corresponds to an ellipsoid of revolution or half-ellipsoid of revolution, the edge being taken along a meridian plane of the ellipsoid of revolution, or the half-ellipsoid of revolution, and placed parallelly between the parallel plates of the parallel-plate waveguide (12), and
- a polarizer placed parallelly between the two superimposed layers.

2. The quasi-optical beamformer (10) according to claim 1, wherein the graded-index lens is made from a dielectric material.

3. The quasi-optical beamformer (10) according to claim 2, wherein the lens is a graded-index nonhomogeneous hemispherical lens of the Maxwell fisheye type, the edge (14) of which is formed by:
- a plurality of N dielectric materials, having different discrete dielectric features, and distributed continuously, successively, and concentrically along the radius (R) of the edge, with 3≤N≤10, or
- a diffractive dielectric material having a plurality of orifices (H), the density of which increases concentrically along the radius (R) of the edge (14).

4. The quasi-optical beamformer (10) according to claim 1, wherein the graded-index lens is made from a material corresponding to a set of metal studs.

5. An elementary antenna (A) comprising at least one radiating element (18) and a quasi-optical beamformer (10) according to any one of claims 1 to 4, the outlet of the quasi-optical beamformer (10) being able to supply the inlet of said at least one radiating element (18).

6. The elementary antenna (A) according to claim 5, wherein said at least one radiating element (18) comprises a feed horn (24) comprising a first transceiver part (22₁) supplied by the first layer (C₁) of the quasi-optical beamformer (10), and a second transceiver part (22₂) supplied by the second layer (C₂) of the quasi-optical beam former (10),
each of the first and second transceiver parts (22₁, 22₂) being able to send and receive an electromagnetic wave at a first frequency (f₁) or a second frequency (f₂), the ratio between the second frequency and the first frequency being greater than 1.2, preferably greater than 1.5, the first frequency (f₁) and the second frequency (f₂) belonging to the Ka band of the electromagnetic spectrum,
the polarizer of the quasi-optical beam former (10) being able to extend between the first transceiver part (22₁) and the second transceiver part (22₂).

7. The elementary antenna (A) according to claim 6, wherein the polarizer is able to polarize, circularly in a first direction, the electromagnetic waves that the first transceiver part (22₁) is able to transmit and to polarize, circularly, the electromagnetic waves that the second transceiver part (22₂) is able to transmit in a direction opposite the first direction.

8. An antenna system (100) including at least one elementary antenna (A) according to any one of claims 5 to 7.

9. A platform including at least one elementary antenna (A) according to any one of claims 5 to 7 or an antenna system (100) according to claim 8.

10. A telecommunications method, in particular by satellite, between two telecommunications stations, the method comprising the use of at least one elementary antenna (A) according to any one of claims 5 to 7 or an antenna system (100) according to claim 8.
